# EUROPÄISCHE PATENTSCHRIFT

(11) **EP 1 085 832 B1**
(45) Veröffentlichungstag und Bekanntmachung des Hinweises auf die Patenterteilung: **08.10.2003**
(21) Anmeldenummer: 99927822.9
(22) Anmeldetag: 01.06.1999
(51) Int. Cl.: A47L 9/04

(54) **SAUGREINIGUNGSWERKZEUG**
VACUUM CLEANING TOOL
OUTIL DE NETTOYAGE ASPIRANT

(30) Priorität: 12.06.1998 DE 19826041; 14.12.1998 DE 19857629
(43) Veröffentlichungstag der Anmeldung: 28.03.2001
(73) Patentinhaber: Düpro AG, 8590 Romanshorn (CH)
(72) Erfinder: WÖRWAG, Peter, CH-8590 Romanshorn (CH); MELZNER, Edgar, D-82024 Taufkirchen (DE); JONISCHUS, Jürgen, CH-8590 Romanshorn (CH)
(74) Vertreter: Riedel, Peter, Dipl.-Ing.
(86) Internationale Anmeldenummer: EP9903785
(87) Internationale Veröffentlichungsnummer: WO99065376

(56) Entgegenhaltungen:
- US-A- 4 306 330
- US-A- 5 249 333
- US-A- 5 293 665
- PATENT ABSTRACTS OF JAPAN vol. 013, no. 536 (C-660), 29. November 1989 (1989-11-29) -& JP 01 221128 A (MATSUSHITA ELECTRIC IND CO LTD), 4. September 1989 (1989-09-04)

## Beschreibung

Die Erfindung betrifft ein Saugreinigungswerkzeug für ein Saugreinigungsgerät der im Oberbegriff des Anspruchs 1 angegebenen Gattung.

Ein derartiges Gerät ist bereits aus der US-A-5 293 665 bekannt.

Saugreinigungswerkzeuge umfassen üblicherweise ein Gehäuse mit einem Anschlußstutzen für eine Luftströmungsverbindung mit dem Saugaggregat eines Saugreinigungsgerätes sowie eine in dem Gehäuse nahe dessen Saugöffnung drehbar gelagerte Bürstenwalze. Die Borsten der Bürstenwalze ragen in ihrer unteren Lage durch die Saugöffnung nach außen und ermöglichen so die Bearbeitung des zu saugenden Untergrundes. Zum Antrieb der Bürstenwalze dient häufig eine Luftturbine, die vom Saugluftstrom beaufschlagt ist. Luftturbinen werden wegen des einfachen Aufbaus häufig bei zentralen Absauganlagen und bei Geräten für die gewerbliche Reinigung eingesetzt, da derartige Sauggeräte leistungsstarke Gebläse haben.

Wegen der hohen Antriebsleistungen besteht bei solchen Saugreinigungswerkzeugen eine nicht zu unterschätzende Unfallgefahr für das die Geräte führende Personal oder in der Nähe befindliche Personen. Es ist daher bereits vorgeschlagen worden, Maßnahmen zum Abbremsen der Bürstenwalze vorzusehen, was in aller Regel dadurch geschieht, daß der Luftstrom vollständig oder teilweise an der Luftturbine vorbeigeleitet wird. Somit ist die Luftturbine häufigen Beschleunigungs- und Verzögerungsvorgängen ausgesetzt. Die Abbremsung der Bürstenwalze wird in erheblichem Maße auch von der Massenträgheit der Luftturbine beeinflusst.

Aus der US 5,293,665 ist ein Saugreinigungswerkzeug bekannt, dessen Gehäuse eine flache und breite Bauform aufweist. In diesem Gehäuse ist eine Luftturbine zum Antrieb einer Reinigungsbürste angeordnet, welche durch den Ansaugluftstrom angetrieben ist. Die tangential angeströmte Luftturbine ist in ihrer axialen Richtung zweigeteilt und zwischen den beiden Teilen mittig gelagert. In ihrer Gesamtheit weist die Luftturbine ein relativ kleines Durchmesser/Breitenverhältnis auf, wodurch ihr Wirkungsgrad beschränkt ist.

Aus der JP-A-01221128 ist ein weiteres Saugreinigungswerkzeug bekannt, dessen tangential angeströmte Luftturbine zum Antrieb eines Bürstenwerkzeuges axial gegen eine Druckfeder verschieblich ist. Die Luftturbine weist stirnseitig vier propellerartige Luftschaufeln auf, die drehzahlabhängig die zum Verschieben der Luftturbine gegen die Federkraft erforderliche axiale Kraft erzeugen. Dadurch kann die Luftturbine in axialer Richtung so weit aus dem sie antreibenden Luftstrom herausgeschoben werden, dass das Erreichen einer übermäßigen Drehzahl verhindert ist. Durch die drehzahlabhängige Wirkung der Axialbeschaufelung unterliegt die Luftturbine und damit die angeschlossene Bürstenwalze innerhalb des Arbeitsdrehzahlbereiches abhängig von der Belastung der Bürstenwalze hohen und unerwünschten Drehzahlschwankungen.

Der vorliegenden Erfindung liegt die Aufgabe zugrunde, ein Saugreinigungswerkzeug der im Oberbegriff des Anspruchs 1 angegebenen Gattung zu schaffen, bei dem die Turbine, bezogen auf die Leistung, eine geringe Baugröße aufweist.

Diese Aufgabe wird durch ein Saugreinigungswerkzeug mit den Merkmalen des Anspruchs 1 gelöst.

Die wesentlichen Vorteile der Erfindung sind darin zu sehen, dass die Luftturbine ein gegenüber bisher bekannten Anordnungen geringeres Gewicht sowie einen reduzierten Materialeinsatz aufweist. Die daraus resultierende geringere Masse der Luftturbine führt zu rascheren Geschwindigkeitsänderungen sowohl beim Beschleunigen als auch beim Verzögern, so dass insbesondere ein rascheres Abbremsen der Bürstenwalze erreicht wird.

Als besonders vorteilhaft haben sich Luftturbinen erwiesen, bei denen das Verhältnis des Durchmessers zur Breite größer 1,3:1 ist und vorzugsweise zwischen 1,4 und 2,5 beträgt.

Die Breite der Luftturbine beträgt vorzugsweise zwischen 25 mm und 40 mm, wohingegen der Durchmesser zwischen 45 mm und 75 mm beträgt. Die Eintrittsöffnung ist zweckmäßigerweise als Blende gestaltet, deren Blendenbreite der Breite der Luftturbine entspricht, wobei die Höhe der Blende mindestens 7 mm beträgt. Der Blendenquerschnitt liegt vorzugsweise zwischen 180 mm² und 320 mm².

Es ist darüber hinaus besonders zweckmäßig, dass die Turbinenkammer in axialer Richtung eine wesentlich größere Erstreckung aufweist als die Breite der Luftturbine, wobei vorzugsweise die Erstreckung mindestens etwa das Doppelte der Breite beträgt. Die wesentlich größere Erstreckung der Turbinenkammer in axialer Richtung der Luftturbine bietet den Vorteil, daß die Luftturbine innerhalb der Turbinenkammer axial verschiebbar ist, so daß gegebenenfalls durch die jeweilige Lage der Luftturbine bezüglich der Einströmöffnung die Leistung und auch die Drehzahl variiert werden kann. Vorzugsweise ist die Luftturbine in der Turbinenkammer außermittig angeordnet. Die Luftturbine ist vorzugsweise als Durchströmungsturbine ausgebildet, so daß eine Beaufschlagung durch den Luftstrom in zwei Stufen erfolgt.

Ausführungsbeispiele der Erfindung sind nachstehend anhand der Zeichnung näher erläutert. In der Zeichnung zeigt:
- Fig. 1: einen axialen Schnitt durch ein Saugreinigungswerkzeug,
- Fig. 2: einen Schnitt entlang der Linie II-II in Fig. 1,
- Fig. 3: Die Ansicht einer Trennwand mit einer als Blende gestalteten Einströmöffnung,
- Fig. 4: einen axialen Schnitt durch eine in der Turbinenkammer verschiebbare Luftturbine,
- Fig. 5: eine als Durchströmturbine gestaltete Luftturbine.

In Fig. 1 ist eine schematische Darstellung eines Längsschnittes durch ein Saugreinigungswerkzeug 1 gezeigt, das in einem Gehäuse 2 einen vorderen Bereich 3 mit einer Saugöffnung 4 und in einem mittleren Abschnitt 8 eine Turbinenkammer 12 mit einer Luftturbine 13 aufweist. Die Luftturbine 13 dient zum Antrieb einer Bürstenwalze 5, deren Borsten 6 in ihrer unteren Lage durch die Saugöffnung 4 ragen, um den zu saugenden Untergrund zu bearbeiten. Die Bürstenwalze 5 ist mittels eines Zahnriemens 7 mit der Luftturbine 13 gekoppelt. Die Luftturbine 13 wird von einem Saugluftstrom 24 beaufschlagt, der von einem nicht dargestellten, an einem Sauganschluß 9 angeschlossenen Saugaggregat erzeugt wird und durch eine in einer Trennwand 30 angeordneten Einströmöffnung 20 in die Turbinenkammer 12 eintritt. Die Turbinenkammer 12 hat in Längsrichtung, das heißt in Arbeitsrichtung des Saugreinigungswerkzeuges 1 eine Länge L, die beispielsweise zwischen 55 mm und 95 mm beträgt. Die Höhe der Turbinenkammer 12 ist mit H bezeichnet und beträgt vorzugsweise zwischen 50 mm und 90 mm.

Die Fig. 2 zeigt einen Schnitt entlang der Linie II-II in Fig. 1. In dem vorderen Bereich 3 des Gehäuses 2 befindet sich die Bürstenwalze 5, die mittels seitlicher Lager 10, 10' an den Seitenwänden des Gehäuses 2 gelagert ist. Die Bürstenwalze 5 ist durch den Zahnriemen 7 mit der Turbinenwelle 14 gekoppelt. Die Turbinenwelle 14 ragt in die Turbinenkammer 12, in der die Luftturbine 13 auf der Turbinenwelle 14 befestigt ist. Die Turbinenkammer 12 ist mittels der Trennwand 30 von der Kammer, in der sich die Bürstenwalze 5 befindet, abgeteilt und durch Seitenwände 17 und 18 begrenzt. Die Luftturbine 13 weist eine Vielzahl von zwischen den Seitenwänden 21, 22 angeordneten Schaufeln 23 auf. Vor der Luftturbine 13 ist in der Trennwand 30 die Einströmöffnung 20 vorgesehen, die als Blende mit einer Breite b ausgeführt ist, die mindestens annähernd der Breite B der Luftturbine 13 entspricht.

Der Durchmesser der Luftturbine 13 ist mit D bezeichnet und beträgt beispielsweise zwischen 45 mm und 75 mm. Die Breite B der Luftturbine 13 liegt vorzugsweise im Bereich zwischen 25 mm und 40 mm, wobei für nachfolgende Beispiele des Verhältnisses D/B eine Breite B von 31 mm zugrunde gelegt wird. Bei einem Durchmesser D von 45 mm ist das Verhältnis D:B = 1,452, bei D = 55 mm ist das Verhältnis D:B = 1,774 und bei D = 75 mm beträgt das Verhältnis D:B = 2,419.

Die Turbinenkammer 12 hat in axialer Richtung der Luftturbine 13 eine Erstreckung S von mindestens 35 mm, geeignete Abmessungen der Breite B der Luftturbine 13 können bei der Konstruktion des Saugreinigungswerkzeugs unter Berücksichtigung anderer Vorgaben u.a. auch bezüglich des zur Verfügung stehenden Bauraumes festgelegt werden. Dabei ist auch eine außermittige Anordnung der Luftturbine 13 in der Turbinenkammer 12 möglich, auf die später zu Fig. 4 noch eingegangen wird.

Die Fig. 3 zeigt die Ansicht der Trennwand 30 mit der darin angeordneten Einströmöffnung 20 in Form der Blende. Dabei ist die Breite der Blende mit b und die Höhe der Blende mit h bezeichnet. Die Höhe h beträgt dabei mindestens 7 mm, wohingegen die Breite b der Blende der Breite B der Luftturbine angepaßt ist. Als zweckmäßig haben sich Blendenquerschnitte zwischen 180 mm² und 320 mm² erwiesen.

Ein wesentlicher Vorteil der größeren Dimensionierung der Erstreckung der Turbinenkammer 12 in axialer Richtung der Luftturbine 13 gegenüber der Breite der Luftturbine 13 besteht darin, daß die Luftturbine 13 axial verschiebbar ist und somit gegenüber der Blende unterschiedliche Positionen einnehmen kann. Dadurch kann die Luftbeaufschlagung der Luftturbine 13 variiert werden, wie dies nachfolgend zu Fig. 4 beschrieben ist.

Die Fig. 4 zeigt einen axialen Schnitt durch ein Turbinengehäuse 11, in dem die Turbinenkammer 12 gebildet ist, und mit der darin gelagerten Luftturbine 13. Dabei zeigt die obere Hälfte der Fig. 4 die Luftturbine 13 in ihrer Stellung bei Vollast, das heißt bei höchster Lastanforderung durch die von der Luftturbine 13 angetriebenen Bürstenwalze, und die untere Hälfte der Fig. 4 die Stellung der Luftturbine 13 im Leerlauf, das heißt bei minimaler Lastanforderung der Bürstenwalze. Die Luftturbine 13 umfaßt im wesentlichen die zwei radialen Seitenwände 21 und 22, die von der Turbinenwelle 14 getragen werden. Zwischen den Seitenwänden 21 und 22 ist eine Vielzahl von Turbinenschaufeln 23 angeordnet. Die Turbinenwelle 14 ist kraftschlüssig mit einer Antriebswelle 15 verbunden, an deren Ende ein Zahnriemenrad 16 vorgesehen ist, so daß die von der Luftturbine 13 erzeugte Leistung über den Zahnriemen auf die Bürstenwalze übertragen werden kann. Mit RA ist die Rotationsachse der Turbinenwelle 14 und Antriebswelle 15 bezeichnet.

Die Antriebswelle 15 ist an einer seitlichen Gehäusewand 17 des Turbinengehäuses 11 mittels eines Lagerelementes 25 gelagert. In der Trennwand 30 des Turbinengehäuses 11 befindet sich eine Düse 29, die die Einströmöffnung 20 für einen Saugluftstrom 28 bildet. Diese Einströmöffnung 20 ist eine Blende, deren Breite mit b bezeichnet ist. Der Saugluftstrom 28 beaufschlagt die Luftturbine 13, um diese anzutreiben, und verläßt die Turbinenkammer 12 durch die Abströmöffnung 19. An der der Antriebswelle 15 zugewandten Seitenwand 21 der Luftturbine 13 ist ein Hülsenabschnitt 27 vorgesehen, der sich koaxial zur Turbinenwelle 14 erstreckt. Dieser Hülsenabschnitt 27 umgibt eine axial fixierte Hülse 26, die an ihrer Mantelfläche zwei Nuten 31 aufweist. In diesen Nuten 31 greifen radial nach innen gerichtete Vorsprünge 32, die an der Innenwand des Hülsenabschnittes 27 vorgesehen sind. Zwischen der Hülse 26 und der Luftturbine 13 befindet sich eine Zugfeder 33, die sich einerseits an der Seitenwand 21 der Luftturbine 13 und andererseits an einem radialen Absatz 34 der Hülse 26 abstützt. Diese Zugfeder 33 dient zur Erzeugung einer Rückstellbewegung, um die Luftturbine 13 bei Lastabnahme an der Bürstenwalze in die in der unteren Hälfte der Fig. 4 gezeigte Stellung zu bringen.

Bei normaler Arbeitsweise des Saugwerkzeuges und voller Lastanforderung der Bürstenwalze befindet sich die Luftturbine 13 in der in der oberen Hälfte der Fig. 4 dargestellten axialen Lage, so daß die Schaufeln 23 der Luftturbine 13 vom gesamten Saugluftstrom 28 beaufschlagt werden. Beim Abheben des Saugwerkzeuges von der zu bearbeitenden Bodenfläche nimmt die Lastanforderung der Bürstenwalze rasch ab, und gleichzeitig wirkt die Kraft der Zugfeder 33 auf die Luftturbine 13, so daß eine Drehwinkelbewegung gegenüber der Antriebswelle 15 und der mit dieser drehfest verbundenen Hülse 26 ausführt. Diese Drehwinkelbewegung wird aufgrund der in die Nuten 31 greifenden Vorsprünge 32 in eine Axialbewegung umgesetzt, so daß die Luftturbine 13 um einen bestimmten Axialhub verschoben wird. Diese Stellung der Luftturbine 13 ist in der unteren Hälfte der Fig. 4 dargestellt und mit gestrichelten Linien in der oberen Hälfte der Fig. 4 angedeutet. Beim Aufsetzen des Saugreinigungswerkzeugs und somit Belastung der Bürstenwalze ergibt sich eine Lastanforderung derart, daß sich eine Kraftdifferenz der rotierenden Massen der Bürstenwalze und Antriebswelle 15 einerseits und der Luftturbine 13 andererseits einstellt, welche eine Verdrehung der Massen gegeneinander und somit axiale Verschiebung in die Vollaststellung zur Folge hat.

Die Fig. 5 zeigt eine axiale Ansicht der Durchströmturbine 13, wobei mit der Linie LS der Luftstrom durch das Turbinenrad dargestellt ist. Bei einer solchen Luftturbine durchströmt das Fluid den Schaufelkranz des walzenförmigen Laufrades. Zuerst tritt der Luftstrom von außen nach innen, wie dies im links unten angegebenen Bereich der Luftturbine 13 dargestellt ist. Danach durchquert der Luftstrom LS den Innenraum des Laufrades und tritt dann zwischen den Schaufeln aus dem Laufrad aus (etwa in der Mitte auf der rechten Seite in Fig. 5). Somit erfolgt die Beaufschlagung des Schaufelkranzes in zwei Stufen, das heißt, der Luftstrom überträgt sowohl beim ersten Durchtritt des Schaufelkranzes als auch beim zweiten Durchtritt des Schaufelkranzes Energie auf das Laufrad. Die Linie LS in Fig. 5 gibt die absolute Bahn eines Luftteilchens durch die Luftturbine 13 an.

## Patentansprüche

1. Saureinigungswerkzeug (1) für ein Saugreinigungsgerät, mit einer drehbaren Bürstenwalze (5) und einer Luftturbine (13) zum Antrieb der Bürstenwalze (5), wobei die Luftturbine (13) in einer Turbinenkammer (12) mit einer Zuströmöffnung (20) und einer Abströmöffnung (19) für den Saugluftstrom (28) angeordnet ist, wobei die Luftturbine (13) einen Durchmesser (D) aufweist, der größer ist als deren Breite (B) in axialer Richtung,
**dadurch gekennzeichnet, dass** das Verhältnis des Durchmessers (D) der Luftturbine (13) zu deren Breite (B) das 1,3fache bis 2,5fache beträgt.

2. Saugreinigungswerkzeug nach Anspruch 1,
**dadurch gekennzeichnet, dass** die Breite (B) der Luftturbine (13) zwischen 25 mm und 40 mm beträgt.

3. Saugreinigungswerkzeug nach Anspruch 1 oder Anspruch2,
**dadurch gekennzeichnet, dass** der Durchmesser (D) der Luftturbine (13) zwischen 45 mm und 75 mm beträgt.

4. Saugreinigungswerkzeug nach einem der Ansprüche 1 bis 3,
**dadurch gekennzeichnet, dass** die Höhe (H) der Turbinenkammer (12) zwischen 50 mm und 90 mm beträgt.

5. Saugreinigungswerkzeug nach einem der Ansprüche 1 bis 4,
**dadurch gekennzeichnet, dass** die Turbinenkammer (12) eine Länge (L) zwischen 55 mm und 95 mm aufweist.

6. Saugreinigungswerkzeug nach einem der Ansprüche 1 bis 5,
**dadurch gekennzeichnet, dass** die Einströmöffnung (20) als Blende gestaltet ist, deren Blendenbreite (b) der Breite (B) der Luftturbine (13) entspricht.

7. Saugreinigungswerkzeug nach Anspruch 6,
**dadurch gekennzeichnet, dass** die Blende eine Höhe (h) von mindestens 7 mm aufweist.

8. Saugreinigungswerkzeug nach Anspruch 6 oder 7,
**dadurch gekennzeichnet, dass** der Querschnitt der Blende zwischen 180 mm² und 320 mm² beträgt.

9. Saugreinigungswerkzeug nach einem der Ansprüche 1 bis 8,
**dadurch gekennzeichnet, dass** die Turbinenkammer (12) in axialer Richtung (S) eine wesentlich größere Erstreckung aufweist als die Breite (B) der Luftturbine (13) und die Luftturbine (13) axial verschiebbar gelagert ist.

10. Saugreinigungswerkzeug nach Anspruch 9,
**dadurch gekennzeichnet, dass** die Luftturbine (13) in der Turbinenkammer (12) außermittig angeordnet ist.

11. Saugreinigungswerkzeug nach einem der Ansprüche 1 bis 10,
**dadurch gekennzeichnet, dass** die Luftturbine (13) als Durchströmturbine ausgebildet ist.

## Claims

1. A suction cleaning tool (1) for a suction cleaning device with a rotating brush roller (5) and an air turbine (13) to drive the brush roller (5), the air turbine (13) being positioned in a turbine chamber (12) with an admission port (20) and a discharge port (19) for the suction air flow (28), the air turbine (13) having a diameter (D) which is greater than its width (B) in axial direction,
**characterised in that**
the ratio of the diameter (D) of the air turbine (13) to its width (B) is 1.3 to 2.5.

2. A suction cleaning tool in accordance with claim 1,
**characterised in that**
the width (B) of the air turbine (13) lies between 25 mm and 40 mm.

3. A suction cleaning tool in accordance with claim 1 or claim 2,
**characterised in that**
the diameter (D) of the air turbine (13) lies between 45 mm and 75 mm.

4. A suction cleaning tool in accordance with one of claims 1 to 3,
**characterised in that**
the height (H) of the turbine chamber (23) lies between 50 mm and 90 mm.

5. A suction cleaning tool in accordance with one of claims 1 to 4,
**characterised in that**
the turbine chamber (23) has a length (L) of between 55 mm and 95 mm.

6. A suction cleaning tool in accordance with one of claims 1 to 5,
**characterised in that**
the admission port (20) is designed as a shutter, its shutter width corresponding to the width (B) of the air turbine (13).

7. A suction cleaning tool in accordance with claim 6,
**characterised in that**
the shutter has a height (h) of at least 7 mm.

8. A suction cleaning tool in accordance with claim 6 or 7,
**characterised in that**
the cross-section of the shutter lies between 180 mm² and 320 mm².

9. A suction cleaning tool in accordance with one of claims 1 to 8,
**characterised in that**
the extent of the turbine chamber (12) in axial direction (S) is substantially greater than the width (B) of the air turbine (13), and the air turbine (13) is mounted such that it can be moved axially.

10. A suction cleaning tool in accordance with claim 9,
**characterised in that**
the air turbine (13) is positioned eccentrically in the turbine chamber (12).

11. A suction cleaning tool in accordance with one of claims 1 to 10,
**characterised in that**
the air turbine (13) is designed as a direct flow turbine.

## Revendications

1. Outil de nettoyage aspirant (1) pour un appareil de nettoyage aspirant, avec un rouleau-brosse rotatif (5) et une turbine pneumatique (13) pour entraîner le rouleau-brosse (5), dans lequel la turbine pneumatique (13) est montée dans une chambre à turbine (12) avec une ouverture d'admission (20) et une ouverture d'évacuation (19) pour le flux d'air d'aspiration (28), la turbine pneumatique (13) possédant un diamètre (D) qui est plus grand que sa largeur (B) dans le sens axial, **caractérisé en ce que** le rapport du diamètre (D) de la turbine pneumatique (13) sur sa largeur est de 1,3 à 2,5.

2. Outil de nettoyage aspirant selon la revendication 1,**caractérisé en ce que** la largeur (B) de la turbine pneumatique (13) est de 25 mm à 40 mm.

3. Outil de nettoyage aspirant selon la revendication 1 ou la revendication 2,**caractérisé en ce que** le diamètre (D) de la turbine pneumatique (13) est de 45 mm à 75 mm.

4. Outil de nettoyage aspirant selon une des revendications 1 à 3,**caractérisé en ce que** la hauteur (H) de la chambre à turbine (12) est de 50 mm à 90 mm.

5. Outil de nettoyage aspirant selon une des revendications 1 à 4,**caractérisé en ce que** la chambre à turbine (12) possède une longueur (L) de 55 mm à 95 mm.

6. Outil de nettoyage aspirant selon une des revendications 1 à 5,**caractérisé en ce que** l'ouverture d'admission (20) est conformée comme un cadre dont la largeur de cadre (b) correspond à la largeur (B) de la turbine pneumatique (13).

7. Outil de nettoyage aspirant selon la revendication 6,**caractérisé en ce que** le cadre possède une hauteur (h) d'au moins 7 mm.

8. Outil de nettoyage aspirant selon une des revendications 6 ou 7,**caractérisé en ce que** la section du cadre est de 180 mm² à 320 mm².

9. Outil de nettoyage aspirant selon une des revendications 1 à 8,**caractérisé en ce que** la chambre à turbine (12) possède dans le sens axial (S) une extension notablement supérieure à la largeur (B) de la turbine pneumatique (13) et que la turbine pneumatique (13) est coulissante axialement.

10. Outil de nettoyage aspirant selon la revendication 9,**caractérisé en ce que** la turbine pneumatique (13) est disposée de manière excentrée dans la chambre à turbine (12).

11. Outil de nettoyage aspirant selon une des revendications 1 à 10, **caractérisé en ce que** la turbine pneumatique (13) est conformée comme une turbine à impulsion radiale.
